# EUROPÄISCHE PATENTANMELDUNG

(11) **EP 0 908 205 A1**
(43) Veröffentlichungstag der Anmeldung: **14.04.1999**
(21) Anmeldenummer: 98116740.6
(22) Anmeldetag: 04.09.1998
(51) Int. Cl.: A63C 9/08

(54) **Snowboardbindung**

(30) Priorität: 06.10.1997 DE 19743822
(71) Anmelder: Marker Deutschland GmbH, 82438 Eschenlohe (DE)
(72) Erfinder: Keller, Alexander, 82497 Unterammergau (DE); Lehner, Edwin, 82490 Farchant (DE); Stepanek, Premek, 82383 Hohenpeissenberg (DE)
(74) Vertreter: Patentanwalts-Partnerschaft Rotermund + Pfusch

(57) **Zusammenfassung**

Die Erfindung ist gekennzeichnet durch eine Einführhilfe (1,2), die den Schuh (Sohle 4) bei vertikaler Annäherung an eine Standfläche unter zunehmender Einschränkung seiner Beweglichkeit in Längs- bzw. Querrichtung in seine Sollposition für die Fixierung auf der Standfläche führt.

## Beschreibung

Die Erfindung betrifft eine Snowboardbindung mit im wesentlichen relativ zum Snowboard stationären Schuhhalterelementen, an denen der auf eine vorgegebene Standfläche aufgesetzte Schuh im wesentlichen snowboardfest fixierbar ist.

Bei vielen Snowboardbindungen wird der Schuh mit auftrennbaren bzw. längeneinstellbaren Gurtschlaufen am Snowboard festgehalten, wobei der Schuh durch Schließen bzw. Kürzen der Gurtschlaufen zwangsläufig in seine Sollposition auf der Standfläche gebracht wird.

Darüber hinaus gibt es sogenannte Step-in-Bindungen, die den Schuh beim lagerichtigen Aufsetzen auf die Standfläche automatisch fixieren. Durch Betätigung einer Handhabe lassen sich Schuhhalterelemente in eine Freigabelage bringen, um den Schuh aus der Bindung ausheben zu können.

Aufgabe der Erfindung ist es nun, den Bedienungskomfort von Snowboardbindungen nach Möglichkeit zu erhöhen.

Diese Aufgabe wird erfindungsgemäß durch eine Einführhilfe gelöst, die den Schuh bei vertikaler Annäherung an die Standfläche - zumindest bei zur Standfläche im wesentlichen paralleler Sohlenebene - unter zunehmender Einschränkung seiner Beweglichkeit in Längs- und Querrichtung in seine Sollposition für die Fixierung führt.

Die Erfindung beruht auf dem allgemeinen Gedanken, insbesondere bei Step-in-Bindungen das Erreichen der für die Fixierung des Schuhs vorgesehenen Sollage deutlich zu erleichtern. Dadurch wird eine besonders große Freiheit bei der Anordnung von miteinander für die Fixierung des Schuhs zusammenwirkenden bindungsseitigen Riegelelementen und schuhseitigen Gegenriegelteilen erzielt. Insbesondere können die Riegelelemente und Gegenriegelteile an von oben beim Einsetzen des Schuhs in die Bindung nicht oder nur schwer sichtbaren Positionen angeordnet sein.

Wenn die bindungsseitigen Riegelelemente in grundsätzlich bekannter Weise mit an den Sohlenrändern angeordneten Gegenriegelteilen zusammenwirken, kann also bei der Erfindung ohne weiteres ermöglicht werden, Schuhe mit schmalen Sohlen und von oben weitestgehend unsichtbaren Sohlenrändern einzusetzen. Dies bietet den Vorzug, daß der Snowboardfahrer in den Schuhen normal laufen kann, ohne Gefahr zu stolpern.

Gemäß einer bevorzugten Ausführungsform der Erfindung können als Einführhilfe vorgesehene snowboardseitige Höcker mit Konkavitäten an den Schuhflanken bzw. Sohlenrändern, insbesondere im Mittelfußbereich, zusammenwirken.

Im übrigen wird hinsichtlich bevorzugter Merkmale der Erfindung auf die Ansprüche sowie die nachfolgende Erläuterung der Zeichnung verwiesen, anhand der bevorzugte Ausführungsformen bzw. Konstruktionsprinzipien für die Erfindung beschrieben werden.

Dabei zeigt
- Fig. 1: in beispielhafter Weise ein vorteilhaftes Konstruktionskonzept und
- Fig. 2: eine diesem Konzept folgende Snowboardbindung in perspektivischer Ansicht.

Gemäß Fig. 1 sind auf der Oberseite des nicht näher dargestellten Snowboards oder einer darauf angeordneten Basisplatte (nicht dargestellt) einer Snowboardbindung zwei Höcker 1 und 2 angeordnet, die im dargestellten Beispiel die Form von Kegeln haben. Diese Höcker wirken mit konkaven Buchten 3 an den Längsrändern im Mittelfußbereich einer Sohle 4 eines nicht näher dargestellten Snowboardschuhs zusammen, derart, daß die Sohle 4 und damit der Schuh in Längsund Querrichtung praktisch unbeweglich durch Formschluß gehaltert wird, wenn der Schuh auf der Standfläche zwischen den Höckern 1 steht. Bei vertikaler Annäherung an die Standfläche wird die Beweglichkeit des Schuhs in Längs- und Querrichtung zunehmend eingeschränkt.

Die kegelförmigen Höcker 1 und 2 sind lediglich beispielhaft. Für die Funktion als Einführhilfe sind im wesentlichen nur die unteren, einander gegenüberliegenden Bereiche 1' und 2' der Höcker 1 und 2 wesentlich. Im übrigen können die Höcker 1 und 2 auch eine von der Kegelform abweichende Ausgestaltung, etwa ähnlich einem Halb-Ellipsoid, besitzt.

Im Beispiel der Fig. 2 besitzt die dort dargestellte Snowboardbindung eine auf der Oberseite des Snowboards in verschiedenen Positionen montierbare Basisplatte 10, die eine Standfläche für den nicht dargestellten Schuh bildet. An zwei einander diametral gegenüberliegenden Seiten der Basisplatte 10 sind Höcker 11 und 12 angeordnet bzw. angeformt, die im wesentlichen aus Segmenten 11' und 12' bestehen, deren zur Basisplatte 10 weisende Außenflächen Ausschnitte eines Kugelabschnittes bzw. eines Abschnittes eines Ellipsoids bilden. Diese Höckersegmente 11' und 12' wirken mit entsprechend angepaßten Ausnehmungen an den Sohlenlängsrändern zusammen, so daß die Sohle bei auf der Basisplatte 10 aufsitzendem Schuh in Längs- und Querrichtung praktisch unbeweglich gehalten wird.

Zwischen den Segmenten 11' einerseits und den Segmenten 12' andererseits sind jeweils um eine Achse 13 schwenkbare Riegelglieder 14 angeordnet, welche zur Achse 13 im wesentlichen axiale Gleitflächen 14' sowie zur Achse 13 im wesentlichen in Umfangsrichtung erstreckte Riegelflächen 14'' aufweisen.

Wenn der Schuh zwischen die Höcker 11 und 12 eingesetzt wird, legen sich Bereiche der seitlichen Sohlenränder oder ÐÐdaran angeordnete Leisten od.dgl. auf die Gleitflächen 14' auf und drängen die Riegelglieder 14 gegen die Kraft nicht dargestellter Federungen beim Niedertreten des Schuhs gegen die Basisplatte 2 zwischen die jeweiligen Segmente 11' bzw. 12' zurück. Sobald der Schuh auf der Basisplatte 10 aufsteht, werden die Riegelglieder 14 in die in Fig. 2 dargestellten Riegellagen zurückgedrängt, wobei die Riegelflächen 14' den Sohlenrand oder dort angeordnete Leisten oder sonstige Gegenriegelteile übergreifen, so daß der Schuh gegen Abheben von der Basisplatte 10 gesichert ist.

Durch Betätigung eines Handhebels 15 kann zumindest das eine Riegelglied 14 zwischen die benachbarten Segmente 11' eingeschwenkt werden, um den Schuh von der Basisplatte 10 abheben zu können. Gegebenenfalls können die Riegelglieder 14 miteinander durch Getriebeteile, die sich in Aussparungen der Basisplatte 10 unterbringen lassen, zwangsgekoppelt sein, so daß der Handhebel 15 alle Riegelglieder 14 simultan zu betätigen vermag.

Außerdem kann zusätzlich als Positionieranschlag für den Schuh eine Schlaufe 16 an der Basisplatte 10 oder zwischen einander gegenüberliegenden Teilen der Höcker 11 und 12 angeordnet sein. Diese Schlaufe 16 kann beispielsweise mit der Ferse des Schuhs oder dem Ristbereich des Schuhs zusammenwirken, um den Schuh auch in größerer Entfernung von der Basisplatte 10 leichter in die Nähe seiner späteren Sollage bringen zu können.

Zusätzlich oder alternativ zu den Höckern 11 und 12 können an der Basisplatte 10 bzw. auf der Oberseite des Snowboards rampenartige Rinnen angeordnet sein, die mit dem fersenseitigen und/oder schuhspitzenseitigen Sohlenrand zusammenwirken und jeweils zur Schuhspitze bzw. zur Schuhferse hin abfallen. In Fig. 2 ist ein derartiges Rampenteil 17 mit ausgeprägt konkaver Rampenfläche 17' strichliert angedeutet.

Abweichend von der zeichnerisch dargestellten Ausführungsform können an den Höckern 11 und 12 auch Konkavitäten, z.B. rampenförmig abfallende Rinnen, angeordnet sein, die mit Konvexitäten des Schuhs, z.B. Schuh- bzw. Sohlenspitze und Fersenbereich bzw. Absatz des Schuhs, zusammenwirken. Gegebenenfalls können im Schuhmittelbereich an der Sohle auch seitliche konvexe Führungselemente vorgesehen sein, die mit Konkavitäten an den Höckern zusammenwirken.

Bei allen Ausführungsformen ist bevorzugt vorgesehen, daß die Konkavitäten und die Konvexitäten in der Endlage des Schuhs eine bezüglich der Snowboardhochachse drehfeste Halterung des Schuhs bewirken, z.B. dadurch, daß die Konkavitäten die Konvexitäten in Draufsicht auf das Snowboard an zumindest vier Punkten bogenförmig umfassen, die in der Draufsicht die Eckpunkte eines Viereckes bzw. Rechteckes bilden.

## Patentansprüche

1. Snowboardbindung mit
- im wesentlichen stationären Schuhhalterelementen (11,14;12,14), an denen der auf eine vorgegebene Standfläche (10) aufgesetzte Schuh im wesentlichen snowboardfest fixierbar ist,
- einer Einführhilfe (1,2,3;11,12;16;17), die den Schuh bei Annäherung an die Standfläche (10) in seine Sollposition für die Fixierung führt,
**dadurch gekennzeichnet,**
daß als Einführhilfe einerseits an einander gegenüberliegenden Seiten des Schuhs bzw. des Sohlenrandes und andererseits an snowboardseitigen Höckern bzw. Höckersegmenten (1,2,11,12) miteinander zusammenwirkende Konkavitäten (3) und Konvexitäten (1',2',11',12') vorgesehen sind, die den Schuh bei zur Standfläche im wesentlichen paralleler Sohlenebene unter zunehmender Einschränkung seiner Beweglichkeit in Längs- und Querrichtung in die Sollposition führen.

2. Snowboardbindung nach Anspruch 1,
**dadurch gekennzeichnet,**
daß eine Schlaufe (16) als Positionierhilfe für den Schuh angeordnet ist.

3. Snowboardbindung nach Anspruch 1 oder 2,
**dadurch gekennzeichnet,**
daß als Einführhilfe mit der Schuhferse bzw. der Schuhspitze zusammenwirkende, in Richtung des Schuhs abfallende Rampenteile (17) vorgesehen sind.

4. Snowboardbindung nach einem der Ansprüche 1 bis 3,
**dadurch gekennzeichnet,**
daß der Schuh bzw. die Schuhsohle (4) an seinen bzw. ihren Längsseiten im Mittelfußbereich konkave Ausnehmungen aufweist, die mit den Konvexitäten (1',2',11',12') an den zugeordneten snowboardseitigen Höckern (1,2,11,12) zusammenwirken.
